# FASCICULE DE BREVET EUROPEEN

(11) **EP 4 571 034 B1**
(45) Date de publication et mention de la délivrance du brevet: **24.06.2026**
(21) Numéro de dépôt: 24219598.0
(22) Date de dépôt: 12.12.2024
(51) Int. Cl.: E06B 5/16, E06B 3/82, E06B 3/70

(54) **PORTE BLINDÉE COUPE-FEU RÉNOVÉE**
GEPANZERTES, VORGESPANNTES BRANDSCHUTZTOR
RENOVATED FIRE-PROOF ARMOURED DOOR

(30) Priorité: 14.12.2023 FR 2314216
(43) Date de publication de la demande: 18.06.2025
(73) Titulaire: Europliage, 06700 Saint-Laurent-du-Var (FR)
(72) Inventeur: GENTELET, Stéphane, 06150 Le Broc (FR); LEPELTIER, Stanislas, 06270 Villeneuve Loubet (FR)
(74) Mandataire: Hautier IP

(56) Documents cités:
- FR-A1- 2 943 699
- KR-B1- 102 036 133
- US-A- 5 603 194
- US-A- 5 916 077

## Description

### DOMAINE TECHNIQUE

La présente invention conceme une porte blindée coupe-feu. L'invention trouvera plus particulièrement une application pour l'intégration des fonctions coupe-feu et blindage à une porte existante. L'invention s'applique plus particulièrement au marché de la rénovation.

### ETAT DE LA TECHNIQUE

Le principe d'une porte coupe-feu est de limiter les risques de propagation du feu d'un appartement vers les autres appartements et notamment vers les couloirs des parties communes. Il est donc recherché de limiter la diffusion de la chaleur vers le cœur de la porte. Or, les portes blindées possèdent un revêtement métallique qui conduit particulièrement bien la chaleur vers le cœur de la porte.

De plus, il est recherché une solution applicable aux portes existantes, généralement en bois, dans un but d'économie, mais également dans le cadre d'une démarche écologique et esthétique dont l'objectif est d'utiliser autant que possible l'existant.

Il existe donc un besoin de proposer une porte coupe-feu blindée qui résolve tout ou partie de ces inconvénients.

US5603194A divulgue une porte coupe-feu blindée.

### RESUME

Pour atteindre cet objectif, selon un mode de réalisation, on prévoit une porte coupe-feu blindée comprenant un dormant et au moins un ouvrant, l'ouvrant comprend un panneau de base, par exemple en bois, comprenant une face externe destinée à former une face extérieure de la porte coupe-feu et une face interne opposée à la face externe, la face interne et la face externe étant reliées l'une à l'autre par un chant, une partie au moins de la face interne et une partie au moins du chant étant recouverts, de préférence entièrement, par un revêtement métallique de blindage présentant une première face disposée au regard du panneau de base et une deuxième face opposée à la première face, caractérisée en ce que l'ouvrant comprend un panneau en silicate de magnésium coupe-feu collé par une colle incombustible entre la face interne du panneau de base et la première face du revêtement métallique de blindage et en ce qu'au moins une partie du chant de l'ouvrant comprend un joint en laine incombustible agencé entre le panneau de base et la première face du revêtement métallique de blindage.

Cette configuration assure que le panneau de base en bois soit protégé pour retarder la montée en température et la combustion de celle-ci malgré la présence du revêtement métallique de blindage. En effet, la synergie entre le panneau coupe-feu encollé par la colle incombustible qui permet à la fois de diminuer la température et empêcher la combustion et le joint en laine incombustible qui assure une barrière thermique dans les zones sensibles et moins accessibles que sont notamment les chants des ouvrants permet d'avoir une porte coupe-feu blindée rénovée et facilement mise en œuvre avec de très bons résultats. La porte selon l'invention satisfait donc aux exigences pour être dénommée porte pare-flamme, voire coupe-feu El et avantageusement avec une tenue aux flammes de 30 minutes soit une classification E30.

Avantageusement, la synergie de la laine et du panneau isolant permet d'assurer une protection d'au moins trois faces de la porte de manière optimale.

Selon une possibilité, la porte coupe-feu comprend deux ouvrants.

Selon un autre aspect, l'invention concerne un procédé de rénovation d'une porte, préférentiellement existante, de fermeture d'une zone pour former une porte coupe-feu blindée telle que décrite ci-dessus (la zone pouvant par exemple être un appartement, une maison**.**

Le procédé comprend les étapes suivantes :
- Fourniture d'une porte existante présentant un panneau de base, par exemple en bois, comprenant une face externe destinée à former une face extérieure de la porte coupe-feu blindée et une face interne opposée à la face externe,
- Application d'un panneau coupe-feu de silicate de magnésium sur la face interne du panneau de base par une colle incombustible,
- Positionnement d'un joint en laine incombustible sur au moins une partie du chant du panneau de base,
- Positionnement d'un revêtement métallique de blindage sur au moins une partie de la face interne du panneau de base et sur au moins une partie du chant.

Ce procédé permet d'améliorer la porte existante par des fonctions blindage et coupe-feu tout en conservant la face externe au contact de l'extérieur de la zone, donc visible depuis l'extérieur avec l'esthétique initiale.

### BREVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente une vue éclatée depuis la face intérieure d'une porte coupe-feu blindée à un ouvrant selon l'invention.
La figure 2 représente une vue depuis la face intérieure d'une porte coupe-feu blindée à un ouvrant selon l'invention ;
La figure 3 représente une vue selon la coupe AA de la figure 2.
La figure 4 représente une vue selon la coupe BB de la figure 2.
La figure 5 représente une vue du détail C de la coupe BB illustrée en figure 4.
La figure 6 représente une vue du détail D de la coupe BB illustrée en figure 4.
La figure 7 représente une vue du détail E de la coupe AA illustrée en figure 3.
La figure 8 représente une vue du détail F de la coupe AA illustrée en figure 3.
La figure 9 représente une vue éclatée depuis la face intérieure d'une porte coupe-feu blindée à deux ouvrants selon l'invention.
La figure 10 représente une vue depuis la face intérieure d'une porte coupe-feu blindée à deux ouvrants selon l'invention.
La figure 11 représente une vue selon la coupe AA de la figure 10.
La figure 12 représente une vue selon la coupe BB de la figure 10.
La figure 13 représente une vue du détail C de la coupe BB illustrée en figure 12.
La figure 14 représente une vue du détail D de la coupe BB illustrée en figure 12.
La figure 15 représente une vue du détail E de la coupe AA illustrée en figure 11.
La figure 16 représente une vue du détail F de la coupe AA illustrée en figure 11.

Les dessins sont donnés à titre d'exemple et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
- A titre d'exemple, la porte 1 coupe-feu blindée comprend un joint intumescent 4 agencé entre un ouvrant 300,400 et le dormant 200 ;
- A titre d'exemple, le joint intumescent 4 est configuré de sorte que sous l'action de la chaleur, typiquement une chaleur d'au moins 700°C, le joint intumescent 4 s'expand pour venir au contact du revêtement métallique de blindage 500 recouvrant le chant 304, 404 de l'ouvrant 300, 400 ;
- A titre d'exemple, le dormant 200 comprend - un cadre 201 en bois comprenant une face extérieure 202 et une face intérieure 203 opposées l'une à l'autre par une tranche 204, - un revêtement métallique de blindage de dormant 5000 présentant une première face 5001 et une deuxième face 5002 opposées, la première face 5001 étant agencée sur au moins une partie de la face intérieure 203 du cadre 201 et sur au moins une partie de la tranche 204 du cadre 201, et- un joint en laine incombustible 3 agencé entre la tranche 204 du cadre 201 et le revêtement métallique de blindage de dormant 5000 ;
- A titre d'exemple, le cadre 201 est formé par deux montants verticaux 205 reliés à leur extrémité supérieure par une traverse 206, le joint intumescent 4 s'étendant sur au moins 80 % et de préférence sur toute la longueur LH de la tranche 204 d'un montant vertical 205, la longueur LH étant mesurée selon la verticale ;
- A titre d'exemple, le joint intumescent 4 s'étendant sur au moins 80 % et de préférence sur toute la longueur LH de la tranche 204 des deux montants verticaux 205, la longueur LH étant mesurée selon la verticale ;
- A titre d'exemple, le joint intumescent 4 s'étend sur au moins 60 %, préférentiellement 70%, préférentiellement 80% et de préférence sur toute la longueur LV de la tranche 204 de la traverse 206, la longueur LV étant mesurée selon l'horizontal.
- A titre d'exemple, le cadre 201 est formé par deux montants verticaux 205 reliés à leur extrémité supérieure par une traverse 206, le joint en laine incombustible 3 s'étendant sur au moins 80 % et de préférence sur toute la longueur LH de la tranche 204 d'un montant vertical 205, la longueur LH étant mesurée selon la verticale ;
- A titre d'exemple, le joint en laine incombustible 3 s'étendant sur au moins 80 % et de préférence sur toute la longueur LH de la tranche 204 des deux montants verticaux 205, la longueur LH étant mesurée selon la verticale ;
- A titre d'exemple, le joint en laine incombustible 3 s'étend sur au moins 80 % et de préférence sur toute la longueur LV de la tranche 204 de la traverse 206, la longueur LV étant mesurée selon l'horizontal ;
- A titre d'exemple, le chant 304,404 du panneau de base 300,401 comprend un chant intérieur 304a, 404a, un chant extérieur 304b, 404b, un chant inférieur 304d, 404d destiné à être au regard d'un sol, et un chant supérieur 304c, 404c opposé au chant inférieur 304d, 404d, un chant intérieur 304a, 404a destiné à être du côté d'une fixation de l'ouvrant 300,400 au dormant 200 et un chant extérieur 304b, 404b opposé au chant intérieur 304a, 404a, le joint en laine incombustible 3 s'étendant sur au moins 80 %et de préférence sur toute la longueur LH du chant intérieur 304a, 404a du panneau de base 301,401 la longueur LH étant mesurée selon la verticale ;
- A titre d'exemple, le joint en laine incombustible 3 s'étendant sur au moins 80 % et de préférence sur toute la longueur LH du chant extérieur 304b, 404b du panneau de base 301,401 la longueur LH étant mesurée selon la verticale ;
- A titre d'exemple, le joint en laine incombustible 3 s'étendant sur au moins 80 % et de préférence sur toute la longueur LH du chant intérieur 304a, 404a du panneau de base 301,401 la longueur LH étant mesurée selon la verticale ;
- A titre d'exemple, la porte 1 comprend un dormant 200, un ouvrant 300, un ouvrant secondaire 400 et un joint intumescent 4 agencé entre l'ouvrant 300 et l'ouvrant secondaire 400 ;
- A titre d'exemple, le joint intumescent 3 est agencé sur le dormant 200 ;
- A titre d'exemple, revêtement métallique de blindage 500 recouvre au moins 90 % de la face interne 303,404 du panneau de base 301,401 ;
- A titre d'exemple, le revêtement métallique de blindage 500 recouvre au moins 50 %, préférentiellement 70% du chant 304,404 du panneau de base 301,401 ;
- A titre d'exemple, le panneau coupe-feu 2 en silicate de magnésium recouvre au moins 80 % de la face interne 303,404 du panneau de base 301,401 ;
- A titre d'exemple, la colle incombustible recouvre au moins 80 % du panneau coupe-feu 2 en silicate de magnésium.

Pour la suite de la description, on entend par 'haut' et 'bas', ou leurs dérivés, une qualité de positionnement relatif d'un élément de la porte blindée lorsque celle-ci est installée de façon fonctionnelle, le 'haut' étant orienté à l'opposé du sol et le 'bas' étant orienté vers le sol. L'extrémité supérieure se situe en haut et l'extrémité inférieure se situe en bas.

On entend par vertical ce qui est parallèle à la direction de la pesanteur donnée notamment par le fil à plomb et horizontal ce qui est perpendiculaire à la verticale. Le haut et le bas étant opposés verticalement.

On entend par horizontal ce qui est perpendiculaire à la verticale.

On entend par transversal, une direction perpendiculaire à une direction longitudinale. Une coupe transversale est une coupe perpendiculaire à l'axe longitudinal.

On entend par un paramètre "sensiblement égal/supérieur/inférieur à" ou "de l'ordre de" une valeur donnée, que ce paramètre est égal/supérieur/inférieur à la valeur donnée, à plus ou moins 10 % près, voire à plus ou moins 5 % près, de cette valeur.

Aux fins de la présente divulgation, l'expression « A et/ou B » signifie (A), (B) ou (A et B). Aux fins de la présente divulgation, l'expression "A, B et/ou C" signifie (A), (B), (C), (A et B), (A et C), (B et C), ou (A, B et C).

Dans la suite de la description, le terme « sur » ou « en contact » ne signifie pas nécessairement « directement sur » ou « directement en contact ». Ainsi, lorsque l'on indique qu'une pièce ou qu'un organe A1 est en appui « sur » une pièce ou un organe B1, cela ne signifie pas que les pièces ou organes A1 et B1 soient nécessairement en contact direct avec l'autre. Ces pièces ou organes A1 et B1 peuvent être soit en contact direct soit être en appui l'une sur l'autre par l'intermédiaire d'une ou plusieurs autres pièces.

Les termes "premier", "deuxième" et "troisième", etc. sont utilisés simplement comme des étiquettes, et ne sont pas destinés à imposer des exigences numériques sur leurs objets.

On entend par un élément « à base » d'un matériau A, un élément comprenant ce matériau A uniquement ou ce matériau A et éventuellement d'autres matériaux.

On entend par « coupe-feu » la résistance d'un élément de la porte ou de la porte au feu. Dans la présente invention, le terme coupe-feu inclut le terme pare-flamme. Pare flamme s'entend comme ne laissant pas passer les flammes et les fumées pendant un temps déterminé selon des conditions d'essais normalisées. Coupe-feu s'entend en comme en plus de ne pas laisser passer les flammes et les fumées de ne pas laisser passer la chaleur pendant un temps déterminé selon des conditions d'essais normalisées.

On entend par « incombustible » qui ne prend pas feu ou qui prend difficilement feu lors des feux pouvant se produire dans les conditions des feux accidentels dans des bâtiments. Typiquement, un matériau incombustible dans le cadre de la présente invention ne prend pas feu pendant un temps prédéterminé, par exemple au moins 30 minutes, lorsqu'il est soumis à une température de 300°C, de préférence de 600°C, de préférence de 800°C, plus préférentiellement de 860°C. La présente invention concerne une porte 1 ayant à la fois des propriétés d'être coupe-feu et/ou pare flamme et blindée.

La porte 1 selon l'invention comprend un dormant 200 et au moins un ouvrant 300, 400. Un ouvrant 300, 400 est une partie mobile de la porte également dénommée vantail. Un dormant 200 correspond à l'encadrement c'est-à-dire une partie fixe d'une porte 1 qui est solidaire de la maçonnerie.

La porte 1 comprend au moins un ouvrant 300 et selon une possibilité deux ouvrants 300 et 400. Chaque ouvrant 300, 400 est fixé sur le dormant 200, avantageusement par des paumelles 5. Au moins un ouvrant 300, 400 comprend une poignée 6 pouvant être associée à une serrure permettant d'actionner la fermeture et l'ouverture de l'ouvrant 300, 400.

Préférentiellement, la porte 1 est destinée à délimiter une zone intérieure correspondant par exemple un appartement, ou l'intérieure d'une maison, d'un entrepôt, d'une zone extérieure correspondant par exemple à un couloir de parties communes ou l'extérieure d'une maison.

La porte 1 présente une face inférieure 101 et une face extérieure 102. On entend par face intérieure 101, la face de l'ouvrant 300, 400 destinée à être agencée du côté intérieur de la porte 1, c'est-à-dire au regard de la zone intérieure. À l'inverse, on entend par face extérieure 102, la face de l'ouvrant 300, 400 destinée à être agencée du côté extérieur de la porte 1, c'est-à-dire au regard de la zone extérieure.

Chaque ouvrant 300, 400 comprend un panneau de base 301, 401, avantageusement en bois. On entend par en bois, du bois massif, du contreplaqué, de l'aggloméré ou un mélange ou un assemblage de ceux-ci.

Selon un avantage de l'invention, le panneau de base 301, 401 est un ouvrant déjà existant que l'on souhaite optimiser pour lui donner des fonctions coupe-feu et de blindage.

Le panneau de base 301, 401 présente une face externe 302, 402 et une face interne 303,403 opposées à la face externe 302,402.

On entend par face interne 303, 403, la face du panneau de base 301, 401 destinée à être agencée du côté intérieur de la porte 1, c'est-à-dire au regard de la zone intérieure. À l'inverse, on entend par face externe 302, 402 la face du panneau de base 300,401 destinée à être agencée du côté extérieur de la porte 1, c'est-à-dire au regard de la zone extérieure.

Selon un mode de réalisation préféré de l'invention, on souhaite conserver l'esthétique du panneau de base 301,401 dans la zone extérieure. La face externe 302,402 du panneau de base 301,401 est donc destinée à former la face extérieure 101 de la porte et à être agencée au regard de la zone extérieure. Il peut être éventuellement envisagé d'avoir un revêtement complémentaire sur cette face externe 302, 402 en fonction des besoins techniques et/ou esthétiques.

La face externe 302, 402 et la face interne 303, 403 sont reliées l'une à l'autre, avantageusement à leur pourtour, par un chant 304, 404. Le chant 304,404 correspond aux faces de la porte 1 les moins larges.

On définit le chant 304,404 comme comprenant quatre chants : un chant intérieur 304a, 404a, un chant extérieur 304b, 404b, un chant supérieur 304c, 404c, et un chant inférieur 304d, 404d. Le chant inférieur 304d, 404d est destiné à être au regard du sol et notamment d'un seuil de porte, le chant supérieur 304c, 404c est opposé au chant inférieur 304d, 404d et donc au sol. Le chant intérieur 304a, 404a s'entend comme le chant de l'ouvrant 300,400 du côté de sa fixation au dormant 200, c'est-à-dire notamment du côté des paumelles 5. Le chant extérieur 304b, 404b est opposé au chant intérieur 304a, 404a et s'entend comme le chant de l'ouvrant 300,400 du côté de la poignée 6 ou de la serrure.

Avantageusement, le panneau de base 301, 401 présente une forme sensiblement parallélépipédique avec éventuellement des arrondis sur certains côtés.

Le dormant 200 comprend un cadre 201 avantageusement en bois. Le plus couramment, le cadre 201 est formé de deux montants verticaux 205, préférentiellement espacés et avantageusement reliés à leurs extrémités supérieures par une traverse 206 avantageusement disposée horizontalement. Le cadre 201 peut comprendre un seuil, non représenté sur les figures, reliant les extrémités inférieures des deux montants verticaux 205. Le cadre 200 comprend une face interne 202, une face intérieure 203 et une tranche 204. La tranche 204 est destinée à faire face à l'ouvrant 300, 400, tandis que la face intérieure 203 est destinée à être agencée au regard de la zone intérieure. La face interne 202 est destinée à faire face à la face extérieure 102 de la porte 1, c'est-à-dire avantageusement face à la face externe 303, 403 du panneau de base 301,401. La face interne 202 joue le rôle de butée pour l'ouvrant 300, 400. La face interne 202 et la face intérieure 203 s'étendent suivant des plans parallèles et sont reliées entre elles par la tranche 204 qui s'étend transversalement entre les deux plans parallèles.

Selon l'invention, l'ouvrant 300,400 comprend un revêtement métallique de blindage 500. Le revêtement métallique 500 présente une première face 501 opposée à une deuxième face 502. Le revêtement métallique de blindage 500 est destiné à recouvrir au moins une partie de la face interne 303,403 du panneau de base 301, 401 de l'ouvrant 300,400 et avantageusement au moins une partie du champ 304, 404 du panneau de base 301, 401 de l'ouvrant 300, 400. Avantageusement, le revêtement métallique de blindage 500 recouvre au moins 90 %, préférentiellement 100 % de la face interne 303, 403 du panneau de base 301, 401. Avantageusement, le revêtement métallique de blindage 500 recouvre au moins 90 %, préférentiellement 100 % du champ 304, 404 du panneau de base 301,401. Préférentiellement, le revêtement métallique de blindage 500 recouvre au moins en partie le chant intérieur 304a, 404a, le chant extérieur 304b, 404b. Selon une possibilité illustrée, le revêtement métallique de blindage 500 ne recouvre pas le chant supérieur 304c, 404c, et le chant inférieur 304d, 404d. Selon l'invention, le dormant 200 comprend un revêtement métallique de blindage de dormant 5000. Le revêtement métallique de blindage de dormant 5000 présente une première face 5001 opposée à une deuxième face 5002. Le revêtement métallique de blindage de dormant 5000 est destiné à recouvrir au moins une partie du cadre 201 du dormant 200. Avantageusement, le revêtement métallique de blindage de dormants 5000 recouvre au moins la tranche 204 du cadre 201 et préférentiellement au moins une partie de la face intérieure 203 et plus préférentiellement encore au moins une partie de la face interne 202 du cadre 201.

Avantageusement, le revêtement métallique de blindage du dormant 5000 recouvre au moins 90 %, préférentiellement 100 % de la face intérieure 203 du cadre 201. Préférentiellement, le revêtement métallique de blindage du dormant 5000 recouvre au moins en partie la face intérieure 203 de chaque montant vertical 205 et de la traverse 206.

Avantageusement, le revêtement métallique de blindage du dormant 5000 recouvre au moins 90 %, préférentiellement 100 % de la tranche 204 du cadre 201. Préférentiellement, le revêtement métallique de blindage du dormant 5000 recouvre au moins en partie la tranche 204 de chaque montant vertical 205 et la tranche 204 la traverse 206.

Avantageusement, le revêtement métallique de blindage du dormant 5000 recouvre au moins 90 %, préférentiellement 100 % de la face interne 202 du cadre 201. Préférentiellement, le revêtement métallique de blindage du dormant 5000 recouvre au moins en partie la face interne 202 de chaque montant vertical 205 et de la traverse 206.

Le revêtement métallique de blindage 500 et le revêtement métallique de blindage de dormant 5000 sont avantageusement identiques, mais peuvent éventuellement être différents notamment en termes de matériau ou d'épaisseur. À titre d'exemple, le revêtement métallique de blindage 500 et le revêtement métallique de blindage de dormant 5000 comprennent par exemple une plaque de métal choisi parmi l'acier ou l'inox et d'une épaisseur comprise entre 1mm et 3 mm. Selon l'invention, l'ouvrant 300, 400 de la porte 1 comprend un panneau coupe-feu 2 avantageusement en silicate de magnésium. Le panneau coupe-feu 2 comprend une première face 21 et une deuxième face 22 opposées. Avantageusement, le panneau coupe-feu 2 est agencé entre la face interne 303, 403 du panneau de base 301, 401 et la première face 501 du revêtement métallique de blindage 500. Préférentiellement, la première face 21 du panneau coupe-feu 2 est agencé au regard du panneau de base 301, 401 tandis que la deuxième face 22 du panneau coupe-feu 2 est agencée au regard de la première face 501 du revêtement métallique de blindage 500. Le panneau coupe-feu 2 permet notamment de limiter la propagation du feu grâce au silicate de magnésium qui est un bon isolant au feu en ce qu'il devient poudreux sans prendre feu lorsqu'il est chauffé.

Selon une possibilité, le panneau coupe-feu 2 recouvre au moins 90 %, préférentiellement 100 % de la face interne 303, 404 du panneau de base 301, 401.

Selon un mode de réalisation, le panneau coupe-feu 2 est collé sur la face interne 303, 403 du panneau de base 301,401 et/ou sur la première face 501 du revêtement métallique de blindage 500 par une colle incombustible destinée à ralentir la propagation du feu. Par exemple, la colle incombustible est à base de silicate. La colle peut être une Pyrocol^{®} de la société Odice. La colle incombustible permet notamment lors d'un feu, c'est-à-dire lorsqu'elle est chauffée au-dessus d'une température critique, de changer d'état et de dégager de la vapeur ce qui humidifie le panneau de base 301, 401 notamment en bois et ce qui diminue localement la température limitant la propagation du feu.

Selon une possibilité, la colle incombustible recouvre au moins 90 %, préférentiellement 100 %, du panneau coupe-feu 2, préférentiellement d'une face 21,22 dudit panneau coupe-feu 2. Selon une possibilité, le panneau coupe-feu 2 comprend au moins 150g de colle /m², préférentiellement au moins 200g/m² plus préférentiellement 250g/m².

Selon un mode de réalisation préféré de l'invention, la porte 1 comprend un joint en laine incombustible 3. Le joint en laine incombustible 3 est par exemple à base de laine de verre, de laine de roche, de fibre de verre, de fibre de céramiques réfractaires, ou de silicate alcalino-terreux tel que par exemple connu sous la marque SuperWool^{®}.

Le joint en laine incombustible 3 joue le rôle d'isolant thermique entre le revêtement métallique de blindage 500, 5000 et le panneau de base 301 en bois et/ou le cadre 200 en bois. Le joint en laine incombustible 3 permet d'éviter que la chaleur du feu transmise facilement au revêtement métallique de blindage 500, 5000 ne se transmette au panneau de base notamment en bois.

Le joint en laine incombustible 3 est avantageusement agencé sur au moins une partie du chant 304, 404 de l'ouvrant 300, 400. Préférentiellement, le joint en laine incombustible 3 est agencé entre le panneau de base 301, 401 et la première face 501 du revêtement métallique de blindage 500. Préférentiellement, le joint en laine incombustible 3 recouvre au moins en partie le chant intérieur 304a, 404a, le chant extérieur 304b, 404b. Selon une possibilité, le joint en laine incombustible 3 peut être présent sur le chant supérieur 304c, 404c, et/ou le chant inférieur 304d, 404d du panneau de base 301,401.

Selon une possibilité, le joint en laine incombustible 3 recouvre au moins 80 % d'au moins un des chants intérieur 304a, 404a, extérieur 304b, 404b, supérieur 304c, 404c, et/ou inférieur 304d, 404d où il est présent. Préférentiellement, le joint en laine incombustible 3 recouvre au moins 80 % de la largeur dudit chant, préférentiellement 100 %. La largeur étant définie comme la dimension transversale à la longueur. La longueur étant mesurée selon une dimension longitudinale de la porte 1 et plus couramment selon la verticale.

Préférentiellement, la porte 1 comprend de manière complémentaire au joint de laine incombustible 3 présent sur le chant 304, 404 de l'ouvrant 300,400, un joint de laine incombustible 3 présent sur la tranche 204 du cadre 201 du dormant 200.

Selon une possibilité, le joint en laine incombustible 3 recouvre au moins 70 % de la tranche 204. Préférentiellement, le joint en laine incombustible 3 recouvre au moins 80 % de la largeur de ladite tranche 204, préférentiellement 100 %. La largeur étant définie comme la dimension transversale à la longueur. La longueur étant mesurée selon une dimension longitudinale de la porte 1 et plus couramment selon la verticale.

Selon un mode de réalisation préféré, la porte 1 comprend un joint intumescent 4. Le joint intumescent 4 est configuré pour s'expandre sous l'effet de la chaleur de sorte à combler un espace en vue de limiter la propagation du feu. Avantageusement, un joint intumescent 104 est agencé entre l'ouvrant 300, 400 et le dormant 200 ou entre deux ouvrants 300, 400 dans le mode de réalisation dans lequel la porte 1 comprend deux ouvrants 300, 400.

Selon une possibilité préférée, lorsque le joint intumescent 4 est agencé entre le dormant 200 et un ouvrant 300, 400, il est préférentiellement agencé sur le dormant 200. Cette disposition assure une tenue dans le temps optimisé et un aspect esthétique recherché. Avantageusement, le joint intumescent 4 est agencé sur la tranche 204 du cadre 201 du dormant 200. Le joint intumescent 4 est avantageusement fixé au revêtement métallique de blindage du dormant 5000, notamment sur sa deuxième face 5002, recouvrant la tranche 204. Le joint intumescent 4 est avantageusement agencé entre la tranche 204 du cadre 201 du dormant 200 et le chant 304, 404 de l'ouvrant 300, 400. Plus précisément entre la deuxième face 5002 au revêtement métallique de blindage du dormant 5000 recouvrant la tranche 204 et la deuxième face 502 au revêtement métallique de blindage 500 recouvrant la tranche 304, 404.

Lorsque le joint intumescent 4 est agencé entre deux ouvrants 300, 400, il est préférentiellement agencé sur l'ouvrant 400 ne comprenant pas la poignée 6. Le joint intumescent 4 est avantageusement disposé sur l'ouvrant 400 destinée à être fixe ou à être ouvert en deuxième position après l'ouvrant 300.

Selon un autre aspect, l'invention concerne un procédé de rénovation d'une porte 1. La porte est destinée à assurer la fermeture d'une zone comme décrite ci-dessus.

Le procédé selon l'invention comprend la fourniture d'une porte 1 existante comprenant un panneau de base 301, 401 avantageusement en bois.

Le panneau de base 301, 401 présente une face externe 302, 402 avantageusement destinée à former la face extérieure 101 de la porte 1 et une face interne 303, 403 opposées à la face externe 302, 402. La face externe 302, 402 et la face interne 303, 403 sont reliées l'une à l'autre, avantageusement à leur pourtour, par un chant 304, 404. Le chant 304, 404 correspond aux faces de la porte 1 les moins larges.

On entend par face interne 303, 403, la face du panneau de base 301,401 destinée à être agencée du côté intérieur de la porte 1, c'est-à-dire au regard de la zone intérieure. À l'inverse, on entend par face externe 302, 402 la face du panneau de base 301,401 destinée à être agencée du côté extérieur de la porte 1, c'est-à-dire au regard de la zone extérieure.

L'invention comprend avantageusement l'application d'un panneau coupe-feu 2 avantageusement en silicate de magnésium sur la face interne 303, 403 du panneau de base 301, 401. Préférentiellement, le procédé comprend une étape d'application de colle incombustible sur la face interne 303, 403 du panneau de base 301,401 et/ou sur le panneau coupe-feu 2 préférentiellement sur la première face 21 destinée à être au regard du panneau de base 301,401. Il peut être envisagé que le panneau coupe-feu 2 soit également encollé par la colle incombustible sur sa deuxième face 22 destinée à être regard du revêtement métallique de blindage 500. Préférentiellement, le procédé selon l'invention comprend le positionnement d'un joint en laine incombustible 3 sur au moins une partie du chant 304,404 du panneau de base 301,401. Avantageusement, le procédé selon l'invention comprend le positionnement d'un revêtement métallique de blindage 500 sur au moins une partie de la face interne 303,403 du panneau de base 301,401, plus précisément sur au moins une partie de la deuxième face 22 du panneau coupe-feu 2 et au moins une partie du chant 304, 404 du panneau de base 301,401. Préférentiellement, cette étape de positionnement du revêtement métallique de blindage 500 est réalisée après l'application du panneau coupe-feu 2 et après le positionnement du joint en laine incombustible 3. Dans cette configuration, le joint en laine incombustible 3 se retrouve agencé entre le chant 304,404 du panneau de base 301,401 et le revêtement métallique de blindage 500. Selon un mode de réalisation préféré, le procédé comprend également le positionnement d'un joint en laine incombustible 3 sur au moins une partie de la tranche 204 du cadre 201 du dormant 200.

Selon ce mode de réalisation, le procédé comprend, préférentiellement après le positionnement du joint en laine incombustible 3 sur la tranche 204, le positionnement d'un revêtement métallique de blindage de dormant 5000 sur au moins une partie de la tranche 204 du cadre 201 et préférentiellement sur au moins une partie de la face intérieure 203 du cadre 201 et avantageusement sur au moins une partie de la face interne 202 du cadre 201. Le joint en laine incombustible 3 éventuellement présent au niveau du dormant 200 se retrouve agencé entre la tranche 204 du cadre 201 et le revêtement métallique de blindage 5000.

Selon une possibilité préférée, le procédé comprend le positionnement d'un joint intumescent 4 agencé entre le dormant 200 et l'ouvrant 300, 400 et éventuellement entre l'ouvrant 300 et l'ouvrant 400 dans le cas d'une porte 1 comprenant deux ouvrants 300,400.

Le procédé selon l'invention permet notamment de conserver l'esthétique du panneau de base 301,401 dans la zone extérieure. La face externe 302,402 du panneau de base 301,401 est donc destinée à former la face extérieure 101 de la porte et à être agencée au regard de la zone extérieure.

L'invention n'est pas limitée aux modes de réalisations précédemment décrits et s'étend à tous les modes de réalisation couverts par l'invention telle que définie par les revendications annexées.

### Liste des références

1. Porte
101. Face intérieure
102. Face extérieure
200. Dormant
201. Cadre
202. Face interne
203. Face intérieure
204. Tranche
205. Montant vertical
206. Traverse
300. Ouvrant
301. Panneau de base
302. Face externe
303. Face interne
304. Chant
304 a. Chant intérieur
304 b. Chant extérieur
304 c. Chant supérieur
304 d. Chant inférieur
400. Ouvrant secondaire
401. Panneau de base
402. Face externe
403. Face interne
404. Chant
404 a. Chant intérieur
404 b. Chant extérieur
404 c. Chant supérieur
404 d. Chant inférieur
500. Revêtement métallique de blindage
501. Première face
502. Deuxième face
5000. Revêtement métallique de blindage
5001. Première face
5002. Deuxième face
2. Panneau coupe-feu de silicate de magnésium
21. Première face
22. Deuxième face
3. Joint en laine incombustible
4. Joint intumescent
5. Paumelles
6. Poignée

## Revendications

1. Porte (1) coupe-feu blindée comprenant un dormant (200) et au moins un ouvrant (300,400), l'ouvrant (300,400) comprend un panneau de base (301,401) comprenant une face externe (302,402) destinée à former une face extérieure (101) de la porte (1) coupe-feu et une face interne (303,403) opposée à la face externe (302,402), la face interne (303,403) et la face externe (302,402) étant reliées l'une à l'autre par un chant (304,404), une partie au moins de la face interne (302,402) et une partie au moins du chant (304,404) étant recouverts, par un revêtement métallique de blindage (500) présentant une première face (501) disposée au regard du panneau de base (301,401) et une deuxième face (502) opposée à la première face (501),
**caractérisée en ce que** l'ouvrant (300, 400) comprend un panneau en silicate de magnésium (2) coupe-feu collé par une colle incombustible entre la face interne (303,403) du panneau de base (301,401) et la première face (501) du revêtement métallique de blindage (500) et **en ce qu'**au moins une partie du chant (304,404) de l'ouvrant (300,400) comprend un joint en laine incombustible (3) agencé entre le panneau de base (301,401) et la première face (501) du revêtement métallique de blindage (500).

2. Porte (1) coupe-feu blindée selon la revendication précédente comprenant un joint intumescent (4) agencé entre un ouvrant (300,400) et le dormant (200), préférentiellement le joint intumescent (4) est configuré de sorte que sous l'action de la chaleur, typiquement une chaleur d'au moins 700 °C, le joint intumescent (4) s'expand pour venir au contact du revêtement métallique de blindage (500) recouvrant le chant (304, 404) (de l'ouvrant (300, 400).

3. Porte (1) coupe-feu blindée selon l'une quelconques des revendications précédentes dans laquelle le dormant (200) comprend :
- un cadre (201) comprenant une face extérieure (202) et une face intérieure (203) opposées l'une à l'autre par une tranche (204),
- un revêtement métallique de blindage de dormant (5000) présentant une première face (5001) et une deuxième face (5002) opposées, la première face (5001) étant agencée sur au moins une partie de la face intérieure (203) du cadre (201) et sur au moins une partie de la tranche (204) du cadre (201), et
- un joint en laine incombustible (3) agencé entre la tranche (204) du cadre (201) et le revêtement métallique de blindage de dormant (5000).

4. Porte (1) coupe-feu blindée selon la revendication précédente en combinaison de la revendication 2 dans laquelle le cadre (201) est formé par deux montants verticaux (205) reliés à leur extrémité supérieure par une traverse (206), le joint intumescent (4) s'étendant sur au moins 80 % et de préférence sur toute la longueur LH de la tranche (204) d'un montant vertical (205), la longueur LH étant mesurée selon la verticale.

5. Porte (1) coupe-feu blindée selon la revendication précédente dans laquelle le joint intumescent (4) s'étendant sur au moins 80 % et de préférence sur toute la longueur LH de la tranche (204) des deux montants verticaux (205), la longueur LH étant mesurée selon la verticale.

6. Porte (1) coupe-feu blindée selon l'une quelconque des quatre revendications précédentes dans laquelle le joint intumescent (4) s'étend sur au moins 60 %, préférentiellement 70%, préférentiellement 80% et de préférence sur toute la longueur LV de la tranche (204) de la traverse (206), la longueur LV étant mesurée selon l'horizontal.

7. Porte (1) coupe-feu blindée selon l'une quelconque des revendications 2 à 6 dans laquelle le cadre (201) est formé par deux montants verticaux (205) reliés à leur extrémité supérieure par une traverse (206), le joint en laine incombustible (3) s'étendant sur au moins 80 % et de préférence sur toute la longueur LH de la tranche (204) d'un montant vertical (205), la longueur LH étant mesurée selon la verticale, préférentiellement le joint en laine incombustible (3) s'étend sur au moins 80 % et de préférence sur toute la longueur LH de la tranche (204) des deux montants verticaux (205), la longueur LH étant mesurée selon la verticale.

8. Porte (1) coupe-feu blindée selon l'une quelconque des deux revendications précédentes dans laquelle le joint en laine incombustible (3) s'étend sur au moins 80 % et de préférence sur toute la longueur LV de la tranche (204) de la traverse (206), la longueur LV étant mesurée selon l'horizontal.

9. Porte (1) coupe-feu blindée selon l'une quelconque des revendications précédentes dans laquelle le chant (304,404) du panneau de base (300,401) comprend un chant intérieur (304a, 404a), un chant extérieur (304b, 404b), un chant inférieur (304d, 404d) destiné à être au regard d'un sol, et un chant supérieur (304c, 404c) opposé au chant inférieur (304d, 404d), un chant intérieur (304a, 404a) destiné à être du côté d'une fixation de l'ouvrant (300,400) au dormant 200 et un chant extérieur (304b, 404b) opposé au chant intérieur (304a, 404a), le joint en laine incombustible (3) s'étendant sur au moins 80 %et de préférence sur toute la longueur LH du chant intérieur (304a, 404a) du panneau de base (301,401) la longueur LH étant mesurée selon la verticale.

10. Porte (1) coupe-feu blindée selon la revendication précédente dans laquelle le joint en laine incombustible (3) s'étendant sur au moins 80 % et de préférence sur toute la longueur LH du chant extérieur (304b, 404b) du panneau de base (301,401) la longueur LH étant mesurée selon la verticale.

11. Porte (1) coupe-feu blindée selon l'une quelconque des deux revendications précédentes dans laquelle le joint en laine incombustible (3) s'étendant sur au moins 80 % et de préférence sur toute la longueur LH du chant intérieur (304a, 404a) du panneau de base (301,401) la longueur LH étant mesurée selon la verticale.

12. Porte (1) coupe-feu blindée selon l'une quelconque des revendications précédentes comprenant un dormant (200), un ouvrant (300), un ouvrant secondaire (400) et un joint intumescent (4) agencé entre l'ouvrant (300) et l'ouvrant secondaire (400), préférentiellement le joint intumescent (3) est agencé sur le dormant (200).

13. Porte (1) coupe-feu blindée selon l'une quelconque des revendications précédentes dans laquelle le revêtement métallique de blindage (500) recouvre au moins 90 % de la face interne (303,404) du panneau de base (301,401) et/ou le revêtement métallique de blindage (500) recouvre au moins 50 %, préférentiellement 70% du chant (304,404) du panneau de base (301,401).

14. Porte (1) coupe-feu blindée selon l'une quelconque des revendications précédentes dans lequel le panneau coupe-feu (2) en silicate de magnésium recouvre au moins 80 % de la face interne (303,404) du panneau de base (301,401).

15. Procédé de rénovation d'une porte de fermeture d'une zone pour former une porte (1) coupe-feu blindée selon l'une quelconque des revendications précédentes, le procédé comprenant les étapes suivantes :
- Fourniture d'une porte existante présentant un panneau de base (301,401) comprenant une face externe (302,402) destinée à former une face extérieure (101) de la porte (1) coupe-feu blindée et une face interne (303,403) opposée à la face externe (302,402),
- Application d'un panneau coupe-feu (2) de silicate de magnésium sur la face interne (303,43) du panneau de base (301,401) par une colle incombustible,
- Positionnement d'un joint en laine incombustible (3) sur au moins une partie du chant (304, 404) du panneau de base (300,401),
- Positionnement d'un revêtement métallique de blindage (500) sur au moins une partie de la face interne (303,403) du panneau de base (301,401) et sur au moins une partie du chant (304,404).

## Patentansprüche

1. Gepanzerte Brandschutztür (1), die einen Türrahmen (200) und mindestens einen Türflügel (300, 400) umfasst, wobei der Türflügel (300, 400) eine Grundplatte (301, 401) umfasst, die eine Außenseite (302, 402), die dazu bestimmt ist, eine Außenseite (101) der Brandschutztür (1) zu bilden, und eine Innenseite (303, 403), die der Außenseite (302, 402) gegenüberliegt, umfasst, wobei die Innenseite (303, 403) und die Außenseite (302, 402) durch eine Kante (304, 404) miteinander verbunden sind, wobei mindestens ein Teil der Innenseite (302, 402) und mindestens ein Teil der Kante (304, 404) mit einer metallischen Abschirmbeschichtung (500) überzogen sind, die eine erste Seite (501) aufweist, die gegenüber der Grundplatte (301, 401) angeordnet ist, und eine zweite Seite (502), die der ersten Seite (501) gegenüberliegt,
**dadurch gekennzeichnet, dass** der Türflügel (300, 400) eine feuerhemmende Magnesiumsilikatplatte (2) umfasst, die mit einem nichtbrennbaren Klebstoff zwischen die Innenseite (303, 403) der Grundplatte (301, 401) und der ersten Seite (501) der metallischen Abschirmbeschichtung (500) geklebt ist, und dass mindestens ein Teil der Kante (304, 404) des Türflügels (300, 400) eine Dichtung aus nichtbrennbarer Wolle (3) umfasst, die zwischen der Grundplatte (301, 401) und der ersten Seite (501) der metallischen Abschirmbeschichtung (500) angeordnet ist.

2. Gepanzerte Brandschutztür (1) nach dem vorhergehenden Anspruch, die eine intumeszierende Dichtung (4) umfasst, die zwischen einem Türflügel (300, 400) und dem Türrahmen (200) angeordnet ist, wobei die intumeszierende Dichtung (4) vorzugsweise so eingerichtet ist, dass sich die intumeszierende Dichtung (4) unter Einwirkung der Wärme, typischerweise einer Wärme von mindestens 700 °C, ausdehnt, um mit der metallischen Abschirmbeschichtung (500), die die Kante (304, 404) des Türflügels (300, 400) bedeckt, in Berührung zu kommen.

3. Gepanzerte Brandschutztür (1) nach einem der vorhergehenden Ansprüche, wobei der Türrahmen (200) umfasst:
- einen Rahmen (201), der eine Außenseite (202) und eine Innenseite (203) umfasst, die durch einen Rand (204) einander gegenüberstehen,
- eine metallische Türrahmenabschirmbeschichtung (5000), die eine erste Seite (5001) und eine zweite Seite (5002) aufweist, die einander gegenüberliegen, wobei die erste Seite (5001) auf mindestens einem Teil der Innenseite (203) des Rahmens (201) und auf mindestens einem Teil des Rands (204) des Rahmens (201) angeordnet ist, und
- eine Dichtung aus nichtbrennbarer Wolle (3), die zwischen dem Rand (204) des Rahmens (201) und der metallischen Türrahmenabschirmbeschichtung (5000) angeordnet ist.

4. Gepanzerte Brandschutztür (1) nach dem vorhergehenden Anspruch in Kombination mit Anspruch 2, wobei der Rahmen (201) durch zwei vertikale Pfosten (205) gebildet ist, die an ihrem oberen Ende durch einen Querträger (206) verbunden sind, wobei sich die intumeszierende Dichtung (4) über mindestens 80 % und vorzugsweise über die gesamte Länge LH des Rands (204) eines vertikalen Pfostens (205) erstreckt, wobei die Länge LH vertikal gemessen wird.

5. Gepanzerte Brandschutztür (1) nach dem vorhergehenden Anspruch, wobei sich die intumeszierende Dichtung (4) über mindestens 80 % und vorzugsweise über die gesamte Länge LH des Rands (204) der beiden vertikalen Pfosten (205) erstreckt, wobei die Länge LH vertikal gemessen wird.

6. Gepanzerte Brandschutztür (1) nach einem der vier vorhergehenden Ansprüche, wobei sich die intumeszierende Dichtung (4) über mindestens 60 %, vorzugsweise 70 %, vorzugsweise 80 % und vorzugsweise über die gesamte Länge LV des Rands (204) des Querträgers (206) erstreckt, wobei die Länge LV horizontal gemessen wird.

7. Gepanzerte Brandschutztür (1) nach einem der Ansprüche 2 bis 6, wobei der Rahmen (201) durch zwei vertikale Pfosten (205) gebildet ist, die an ihrem oberen Ende durch einen Querträger (206) verbunden sind, wobei sich die Dichtung aus nichtbrennbarer Wolle (3) über mindestens 80 % und vorzugsweise über die gesamte Länge LH des Rands (204) eines vertikalen Pfostens (205) erstreckt, wobei die Länge LH vertikal gemessen wird, wobei die Dichtung aus nichtbrennbarer Wolle (3) sich vorzugsweise über mindestens 80 % und vorzugsweise über die gesamte Länge LH des Rands (204) der beiden vertikalen Pfosten (205) erstreckt, wobei die Länge LH vertikal gemessen wird.

8. Gepanzerte Brandschutztür (1) nach einem der beiden vorhergehenden Ansprüche, wobei sich die Dichtung aus nichtbrennbarer Wolle (3) über mindestens 80 % und vorzugsweise über die gesamte Länge LV des Rands (204) des Querträgers (206) erstreckt, wobei die Länge LV horizontal gemessen wird.

9. Gepanzerte Brandschutztür (1) nach einem der vorhergehenden Ansprüche, wobei die Kante (304, 404) der Grundplatte (300, 401) eine Innenkante (304a, 404a), eine Außenkante (304b, 404b), eine Unterkante (304d, 404d), die dazu bestimmt ist, dem Boden zugewandt zu sein, und eine Oberkante (304c, 404c) umfasst, die der Unterkante (304d, 404d) gegenüberliegt, wobei eine Innenkante (304a, 404a) dazu bestimmt ist, neben einer Befestigung des Türflügels (300, 400) an dem Türrahmen 200 zu liegen, und eine Außenkante (304b, 404b) der Innenkante (304a, 404a) gegenüberliegt, wobei sich die Dichtung aus nichtbrennbarer Wolle (3) über mindestens 80 % und vorzugsweise über die gesamte Länge LH der Innenkante (304a, 404a) der Grundplatte (301, 401) erstreckt, wobei die Länge LH vertikal gemessen wird.

10. Gepanzerte Brandschutztür (1) nach dem vorhergehenden Anspruch, wobei sich die Dichtung aus nichtbrennbares Wolle (3) über mindestens 80 % und vorzugsweise über die gesamte Länge LH der Außenkante (304b, 404b) der Grundplatte (301, 401) erstreckt, wobei die Länge LH vertikal gemessen wird.

11. Gepanzerte Brandschutztür (1) nach einem der beiden vorhergehenden Ansprüche, wobei sich die Dichtung aus nichtbrennbarer Wolle (3) über mindestens 80 % und vorzugsweise über die gesamte Länge LH der Innenkante (304a, 404a) der Grundplatte (301, 401) erstreckt, wobei die Länge LH vertikal gemessen wird.

12. Gepanzerte Brandschutztür (1) nach einem der vorhergehenden Ansprüche, umfassend einen Türrahmen (200), einen Türflügel (300), einen Sekundärtürflügel (400) und eine intumeszierende Dichtung (4), die zwischen dem Türflügel (300) und dem Sekundärtürflügel (400) angeordnet ist, wobei die intumeszierende Dichtung (3) vorzugsweise an dem Türrahmen (200) angeordnet ist.

13. Gepanzerte Brandschutztür (1) nach einem der vorhergehenden Ansprüche, wobei die metallische Abschirmbeschichtung (500) mindestens 90 % der Innenseite (303, 404) der Grundplatte (301, 401) bedeckt und/oder die metallische Abschirmbeschichtung (500) mindestens 50 %, vorzugsweise 70 % der Kante (304, 404) der Grundplatte (301, 401) bedeckt.

14. Gepanzerte Brandschutztür (1) nach einem der vorhergehenden Ansprüche, wobei die Brandschutzplatte (2) aus Magnesiumsilikat mindestens 80 % der Innenseite (303, 404) der Grundplatte (301, 401) bedeckt.

15. Verfahren zur Renovierung einer Verschlusstür eines Bereichs zur Bildung einer gepanzerten Brandschutztür (1) nach einem der vorhergehenden Ansprüche, wobei das Verfahren die folgenden Schritte umfasst:
- Bereitstellen einer vorhandenen Tür mit einer Grundplatte (301, 401), die eine Außenseite (302, 402), die dazu bestimmt ist, eine Außenseite (101) der gepanzerten Brandschutztür (1) zu bilden, und eine Innenseite (303, 403) umfasst, die der Außenseite (302, 402) gegenüberliegt,
- Anbringen einer Brandschutzplatte (2) aus Magnesiumsilikat auf die Innenseite (303, 403) der Grundplatte (301, 401) mit einem nichtbrennbaren Klebstoff,
- Positionieren einer Dichtung aus nichtbrennbarer Wolle (3) auf mindestens einem Teil der Kante (304, 404) der Grundplatte (300, 401),
- Positionieren einer metallischen Abschirmbeschichtung (500) auf mindestens einem Teil der Innenseite (303, 403) der Grundplatte (301, 401) und auf mindestens einem Teil der Kante (304, 404).

## Claims

1. Armoured fire door (1) comprising a frame (200) and at least one door leaf (300,400), the door leaf (300,400) comprising a base panel (301,401) comprising an outer face (302,402) intended to form an external face (101) of the fire door (1) and an inner face (303,403) opposite the outer face (302,402), the inner face (303,403) and the outer face (302,402) being connected to each other by an edge (304,404), at least a part of the inner face (302,402) and at least a part of the edge (304,404) being covered, by a shielding metal lining (500) having a first face (501) arranged facing the base panel (301.401) and a second face (502) opposite the first face (501),
**characterised in that** the door leaf (300, 400) comprises a fire-proof magnesium silicate panel (2) bonded by a non-combustible adhesive between the inner face (303,403) of the base panel (301,401) and the first face (501) of the shielding metal lining (500) and **in that** at least a part of the edge (304,404) of the door leaf (300,400) comprises a non-combustible wool seal (3) arranged between the base panel (301,401) and the first face (501) of the shielding metal lining (500).

2. Armoured fire door (1) according to the preceding claim comprising an intumescent seal (4) arranged between a door leaf (300, 400) and the frame (200), preferably the intumescent seal (4) is configured so that under the action of heat, typically a heat of at least 700 °C, the intumescent seal (4) expands to come into contact with the shielding metal lining (500) covering the edge (304, 404) of the door leaf (300, 400).

3. Armoured fire door (1) according to any one of the preceding claims, wherein the frame (200) comprises:
- a frame structure (201) comprising an external face (202) and an interior face (203) separated by a side (204),
- a frame shielding metal lining (5000) having a first face (5001) and a second face (5002) opposite one another, the first face (5001) being arranged on at least a part of the interior face (203) of the frame structure (201) and on at least a part of the side (204) of the frame structure (201), and
- a non-combustible wool seal (3) arranged between the side (204) of the frame structure (201) and the frame shielding metal lining (5000).

4. Armoured fire door (1) according to the preceding claim in combination with Claim 2, wherein the frame structure (201) is formed by two vertical posts (205) connected at their upper end by a cross member (206), the intumescent seal (4) extending over at least 80% and preferably over the entire length LH of the side (204) of a vertical post (205), the length LH being measured vertically.

5. Armoured fire door (1) according to the preceding claim, wherein the intumescent seal (4) extends over at least 80% and preferably over the entire length LH of the side (204) of the two vertical posts (205), the length LH being measured vertically.

6. Armoured fire door (1) according to any one of the four preceding claims, wherein the intumescent seal (4) extends over at least 60%, preferably 70%, preferably 80% and preferably over the entire length LV of the side (204) of the cross member (206), the length LV being measured horizontally.

7. Armoured fire door (1) according to any one of Claims 2 to 6, wherein the frame structure (201) is formed by two vertical posts (205) connected at their upper end by a cross member (206), the non-combustible wool seal (3) extending over at least 80% and preferably over the entire length LH of the side (204) of a vertical post (205), the length LH being measured vertically, preferably the non-combustible wool seal (3) extends over at least 80% and preferably over the entire length LH of the side (204) of the two vertical posts (205), the length LH being measured vertically.

8. Armoured fire door (1) according to any one of the two preceding claims, wherein the non-combustible wool seal (3) extends over at least 80% and preferably over the entire length LV of the side (204) of the cross member (206), the length LV being measured horizontally.

9. Armoured fire door (1) according to any one of the preceding claims, wherein the edge (304,404) of the base panel (300,401) comprises an interior edge (304a, 404a), an outer edge (304b, 404b), a lower edge (304d, 404d) intended to be facing a floor, and an upper edge (304c, 404c) opposite the lower edge (304d, 404d), an interior edge (304a, 404a) intended to be on the side of an attachment of the door leaf (300, 400) to the frame 200 and an outer edge (304b, 404b) opposite the interior edge (304a, 404a), the non-combustible wool seal (3) extending over at least 80% and preferably over the entire length LH of the interior edge (304a, 404a) of the base panel (301, 401), the length LH being measured vertically.

10. Armoured fire door (1) according to the preceding claim, wherein the non-combustible wool seal (3) extends over at least 80% and preferably over the entire length LH of the outer edge (304b, 404b) of the base panel (301, 401), the length LH being measured vertically.

11. Armoured fire door (1) according to either of the two preceding claims, wherein the non-combustible wool seal (3) extends over at least 80% and preferably over the entire length LH of the interior edge (304a, 404a) of the base panel (301, 401), the length LH being measured vertically.

12. Armoured fire door (1) according to any one of the preceding claims, comprising a frame (200), a door leaf (300), a secondary door leaf (400) and an intumescent seal (4) arranged between the door leaf (300) and the secondary door leaf (400), preferably the intumescent seal (3) is arranged on the frame (200).

13. Armoured fire door (1) according to any one of the preceding claims, wherein the shielding metal lining (500) covers at least 90% of the inner face (303,404) of the base panel (301,401) and/or the shielding metal lining (500) covers at least 50%, preferably 70% of the edge (304,404) of the base panel (301,401).

14. Armoured fire door (1) according to any one of the preceding claims, wherein the magnesium silicate fire-proof panel (2) covers at least 80% of the inner face (303,404) of the base panel (301,401).

15. Method for refurbishing a door used to close off an area to form an armoured fire door (1) according to any one of the preceding claims, the method comprising the following steps:
- Providing an existing door having a base panel (301,401) comprising an outer face (302,402) intended to form an external face (101) of the armoured fire door (1) and an inner face (303,403) opposite the outer face (302,402),
- Applying a magnesium silicate fire-proof panel (2) on the inner face (303,43) of the base panel (301,401) using a non-combustible adhesive,
- Positioning a non-combustible wool seal (3) on at least a part of the edge (304, 404) of the base panel (300,401),
- Positioning a shielding metal lining (500) on at least a part of the inner face (303,403) of the base panel (301,401) and on at least a part of the edge (304,404).
